# EUROPÄISCHE PATENTSCHRIFT

(11) **EP 1 803 038 B1**
(45) Veröffentlichungstag und Bekanntmachung des Hinweises auf die Patenterteilung: **18.02.2009**
(21) Anmeldenummer: 05782867.5
(22) Anmeldetag: 13.09.2005
(51) Int. Cl.: G03G 21/04, B41M 3/14, B42D 15/10

(54) **SICHERHEITSMERKMAL FÜR SICHERHEITSDOKUMENTE**
SECURITY FEATURE FOR SECURITY DOCUMENTS
SIGNE DE SECURITE POUR DOCUMENTS DE SECURITE

(30) Priorität: 14.09.2004 AT 15372004
(43) Veröffentlichungstag der Anmeldung: 04.07.2007
(73) Patentinhaber: Oesterreichische Banknoten- und Sicherheitsdruck GmbH, 1096 Wien (AT)
(72) Erfinder: EMERICH, Markus, A-1080 Wien (AT); LOOS, Franz, A-1140 Wien (AT)
(74) Vertreter: Gibler, Ferdinand
(86) Internationale Anmeldenummer: PCT/AT2005/000366
(87) Internationale Veröffentlichungsnummer: WO 2006/029431

(56) Entgegenhaltungen:
- EP-A- 0 111 597
- EP-A- 0 603 117
- EP-A- 0 818 718
- DE-A1- 19 549 102
- GB-A- 1 494 756
- US-A- 3 852 088
- US-A- 4 066 280
- US-A- 5 290 068
- ANDRE J C ET AL: "INDUSTRIAL PHOTOCHEMISTRY: XII HIGH CONTRAST BY LUMINESCENCE OF COPY-RESISTANT PAPER" DYES AND PIGMENTS, ELSEVIER APPLIED SCIENCE PUBLISHERS. BARKING, GB, Bd. 12, Nr. 2, Januar 1990 (1990-01), Seiten 133-144, XP000084139 ISSN: 0143-7208

## Beschreibung

Die Erfindung betrifft ein Sicherheitsmerkmal für Sicherbeitsdokumente, insbesondere Banknoten, wobei in einem ersten Bereich eine erste Körperfarbe und in einem Leuchtbereich eine Druckfarbe, insbesondere eine Tagesleuchtfarbe, aufgebracht ist, wobei die Druckfarbe außerhalb des Kopier-Farbraumes des Vierfarbendruckes gemäß der Europa-Skala oder DIN-Skala gelegen ist.

Es ist bekannt, Sicherheitsdokumente mit Sicherheitsmerkmalen auszustatten, die das Herstellen einer Fälschung erschweren sollen und für die Echtheitsprüfung des Sicherheitsdokumentes verwendet werden. Besonders einfach kann eine Fälschung mittels eines Farbkopierers erzeugt werden, wobei die Unterschiede dieser Fälschungen aufgrund des gesteigerten Auflösungsvermögens und einer verbesserten Farbrezeptierung von Farbkopierern gegenüber dem Original geringer geworden sind und daher die Bereitstellung neuer Sicherheitsmerkmale wünschenswert ist, die mittels herkömmlicher Farbkopierer nicht reproduzierbar sind.

Die US 4 066 280 A offenbart ein Sicherheitsdokument mit einem ersten Aufdruck und einem zweiten Aufdruck, wobei der zweite Aufdruck opak ist und von einem Kopierer nicht kopiert werden kann. Dabei kann der zweite Aufdruck aus einer Silberfarbe bestehen.

Aus der EP 0 603 117 ist es bekannt, Farbmittel für die Druckfarben zu verwenden, die sich möglichst stark von den in herkömmlichen Farbkopierern verwendeten Tonern unterscheiden, wodurch ein Farbunterschied zwischen dem Original und der Farbkopie erreicht wird. Dabei wird auch die Verwendung von Floureszenz-Effekt-Farbmittel vorgeschlagen. Nachteilig dabei ist, dass dieses Sicherheitsmerkmal nicht für die Beurteilung von jedermann geeignet ist, da zur sicheren Feststellung einer Fälschung ein Vergleich mit einem originalen Sicherheitsdokument erforderlich ist. Tritt der Farbunterschied nur bei einer bestimmten Beleuchtungsart auf, so ist die Herstellung dieser Beleuchtungsart oftmals nur aufwändig erreichbar.

Aufgabe der Erfindung ist es, Sicherheitsmerkmale der eingangs beschriebenen Art anzugeben, bei denen die bekannten Nachteile vermieden sind und die eine hohe Fälschungssicherheit, insbesondere hinsichtlich Farbkopieren oder Scannen aufweisen. Weitere Aufgabe der Erfindung ist es, auch Farbenblinden das Erkennen von Fälschungen zu erleichtern.

Erfingdungsgemäß wird dies dadurch erreicht, dass in einem ersten Überlappungsbereich eine erste Mischfarbe der ersten Körperfarbe und der Druckfarbe ausgebildet ist, und dass die erste Mischfarbe außerhalb des Kopier-Parbraumes oder im Randbereich des Kopier-Farbraumes gelegen ist.

Dadurch ergibt sich der Vorteil, dass auf dem originalen Sicherheitsmerkmal der erste Bereich, der erste Überlappungsbereich und der Leuchtbereich voneinander unterscheidbar ausbildbar sind, in Farbkopien jedoch die Druckfarbe nicht originalgetreu abbildbar ist und der erste Überlappungsbereich und der Lcuchtbereich in der Farbkopie zusammenfallend ausbildbar sind, wobei eine Differenzierung dieser Bereiche nur bei einer starken Farbverzerrung der Farbkopie, die auch die übrigen Bereiche betrifft, erreichbar ist. Dadurch ist eine Farbkopie einfach von einem originalen Sicherheitsimerkmal zu unterscheiden. Weiters stellt die Fluoreszenz der Druckfarbe ein weiteres Sicherheitsmerkmal dar, wobei auch die unterschiedliche Leuchtintensität des Leuchtbereichs und des ersten Überlappungsbereichs bei der Beleuchtung mit UV-Licht zur Verifikation der Echtheit des Sicherheitsmerkmals verwendet werden können.

In Weiterbildung der Erfindung kann vorgesehen sein, dass der erste Überlappungsbereich angrenzend an den ersten Bereich und angrenzend an den Leuchtbereich angeordnet ist, wodurch das Erfassen von Farbunterschieden in diesen Bereichen erleichtert wird.

In weiterer Ausgestaltung der Erfindung kann vorgesehen sein, dass das Maximum der Reflexionskurve der ersten Mischfarbe größer als das Maximum der Reflexionskurve der ersten Körperfarben ist. Dadurch kann eine hohe Kopiersicherheit des Sicherheitsmerkmals erreicht werden.

In Weiterführung der Erfindung kann vorgesehen sein, dass die Intensität der Reflexionskurve der ersten Mischfarbe am Maximum größer als 90%, vorzugsweise größer als 95%, insbesondere größer als 100%, ist. Bei diesen Intensitäten kann sichergestellt werden, dass fluoreszierende Eigenschaften der Druckfarbe auch bei der ersten Mischfarbe auftreten.

Gemäß einer anderen Ausbildung der Erfindung kann vorgesehen sein, dass in einem zweiten Bereich eine zweite Körperfarbe aufgebracht ist, und dass in einem zweiten Übedappungsbereich eine zweite Mischfarbe der zweiten Körperfarbe und der Druckfarbe ausgebildet ist, und dass die zweite Mischfarbe außerhalb des Kopier-Farbraumes gelegen ist. Durch das Bereitstellen der zweiten Mischfarbe kann die Kopiersicherheit des erfindungsgemäßen Sicherheitsmerkmals weiter erhöht werden.

In diesem Zusammenhang kann in weiterer Ausgestaltung der Erfindung vorgesehen sein, dass der zweite Überlappungsbereich angrenzend an den zweiten Bereich und angrenzend an den Leuchtbereich angeordnet ist, wodurch Farbunterschiede in den unterschiedlichen Bereichen besonders einfach detektierbar sind.

In weiterer Ausbildung der Erfindung kann vorgesehen sein, dass das Maximum der Reflexionskurve der zweiten Mischfarbe größer als das Maximum der Reflexionskurve der zweiten Körperfarben ist. Dadurch kann eine hohe Kopiersicherheit des Sicherheitsmerkmals erreicht werden.

In Weiterbildung der Erfindung kann vorgesehen sein, dass die Intensität der Reflexionskurve der zweiten Mischfarbe am Maximum großer als 90%, vorzugsweise größer als 95%, insbesondere größer als 100%, ist. Bei diesen Intensitäten kann sichergestellt werden, dass fluoreszierende Eigenschaften der Druckfarbe auch bei der ersten Mischfarbe auftreten.

Gemäß einer anderen Ausführungsform der Erfindung kann vorgesehen sein, dass eine der Körperfarben einen höheren Anteil an einer ersten Grundfarbe und einen niedrigeren Anteil an einer zweiten Grundfarbe als die andere der Körperfarben aufweist, wobei bei der Druckfarbe der Anteil der dritten Grundfarbe kleiner als der Anteil der ersten Grundfarbe und der zweiten Grundfarbe ist und wobei die erste Grundfarbe, die zweite Grundfarbe und die dritte Grundfarbe aus der Menge der Grundfarben rot, grün und blau gewählt sind. Dadurch kann auch für Farbenblinde das Erkennen der Echtheit des Sicherheitsmerkmals erleichtert werden, beispielsweise für Rot-Grün-Blinde bei der Verwendung einer gelben Druckfarbe. Weiters kann auch bei einer eventuellen Veränderung der Einstellungen eines Kopierers eine unterschiedliche Rezeptierung für den ersten Uberlappungsbereich den Leuchtbereich und den zweiten Überlappungsbereich vermieden werden, wodurch eine Farbkopie einfach als Fälschung detektierbar ist.

Eine Variante der Erfindung kann darin bestehen, dass die erste Körperfarbe im Wesentlichen eine Komplementärfarbe der zweiten Körperfarbe ist. Durch die Verwendung von Komplementärfarben kann eine besonders hohe Kopiersicherheit erreicht werden, da eine Veränderung der Einstellungen des Farbkopierers sich auf die Körperfarben unterschiedlich auswirkt und eine Verstärkung des Kontrastes der ersten Mischfarbe mit der Druckfarbe eine Verschlechterung des Kontrastes der zweiten Mischfarbe mit der Druckfarbe bewirkt.

Die Erfindung betrifft weiters ein Sicherheitsdokument, insbesondere eine Banknote.

Aufgabe der Erfindung ist es, ein Sicherheitsdokument der oben beschriebenen Art anzugeben, bei dem die bekannten Nachteile vermieden werden, das eine hohe Fälschungssicherheit gegenüber Farbkopien aufweist.

Erfindungsgemäß wird dies mit einem oben beschriebenen Sicherheitsmerkmal erreicht.

Es kann vorgesehen sein, dass bei einer Farbkopie mittels eines Kopiergerätes mit Grundeinstellung die Druckfarbe und die erste Mischfarbe mit einer Farbabstandsbewertung Delta E von weniger als 3, vorzugsweise weniger als 2, insbesondere weniger als 1, reproduziert werden, wobei bei der Grundeinstellung die durchschnittliche Abweichung von Farben im Kopier-Farbraum mit den Farben auf der Farbkopie möglichst gering ist. Dadurch kann sichergestellt werden, dass bei einer Farbkopie mit Grundeinstellung die Rezeptierung der Druckfarbe und der ersten Mischfarbe weitestgehend zusammenfallen, wodurch aufgrund des fehlenden Kontrastes eine Farbkopie einfach als Fälschung detektierbar ist.

Weiters kann vorgesehen sein, dass bei einer Farbkopie mittels eines Kopiergerätes mit Grundeinstellung die Druckfarbe und die zweite Mischfarbe mit einer Farbabstandsbewereung Delta E von weniger als 3, vorzugsweise weniger als 2, insbesondere weniger als 1, reproduziert werden. Dadurch kann sichergestellt werden, dass bei einer Farbkopie mit Grundeinstellung die Rezeptierung der Druckfarbe und der zweiten Mischfarbe weitestgehend zusammenfallen, wodurch aufgrund des fehlenden Kontrastes eine Farbkopie einfach als Fälschung detektierbar ist.

Die Erfindung wird unter Bezugnahme auf die beigeschlossenen Zeichnungen, in welchen Ausführungsformen dargestellt sind, näher beschrieben. Dabei zeigt:
Fig. 1 eine Ausführungsform eines erfindungsgemäßen Sicherheitsmerkmals;
Fig. 2 eine Farbkopie des Sicherheitsmerkmals nach Fig. 1 bei Grundeinstellung des Farbkopierers;
Fig. 3 eine Farbkopie des Sicherheitsmerkmals nach Fig. 1 bei Einstellung des Farbkopierers auf kalte Farben;
Fig. 4 eine Farbkopie des Sicherheitsmerkmals nach Fig. 1 bei Einstellung des Parbkopierers auf warme Farben;
Fig. 5 die Reflexionskurven im sichtbaren Bereich der Farben des Sicherheitsmerkmals nach Fig. 1; und
Fig. 6 ein erfindungsgemäßes Sicherheitsdokuznent.

In Fig. 1 ist eine Ausführungsform eines erfindungsgemäßen Sicherheitsmerkmals 8 für Sicherheitsdokumente 9 dargestellt. Das Sicherheitsdokument 9 kann insbesondere eine Banknote, wie in Fig. 6 gezeigt, sein. In anderen Ausführungsformen kann das Sicherheitsdokument auch ein Wertpapier, eine Urkunde, ein Vertrag oder ein anderes Sicherheitsdokument sein. Das Sicherheitsmerkmal 8 weist in einem ersten Bereich 1 eine erste Körperfarbe 51 und in einem Leuchtbereich 3 eine Druckfarbe 53 auf, wobei die Druckfarbe 53 außerhalb des Kopier-Farbraumes des Vierfarbendruckes gemäß der Europa-Skala oder DIN-Skala gelegen ist. Die Körperfarbe 51 kann eine Grundfarbe oder auch eine Rezeptur aus verschiedenen Farben sein. Ebenso kann die Druckfarbe 53 als Rezeptur verschiedener Farben ausgebildet sein.

Der Kopier-Farbraum ergibt sich aus den beim Vierfarbendruck verwendeten Farben und ist hinsichtlich der Europa-Skala in der DIN 16538 und der DIN 165309 und hinsichtlich der DIN-Skala in der DIN 16508 und der DIN 16509 spezifiziert.

Die Druckfarbe 53 kann insbesondere eine Tagesleuchtfarbe sein. Tagesleuchtfarben sind fluoreszierende Farben, die bei ultravioletter Bestrahlung intensiv im sichtbaren Bereich des Spektrums leuchten. Diese Farben werten beispielsweise neben dem sichtbaren Bereich auch die ultravioletten Strahlen des Tageslichtes aus, wobei die Tagesleuchtfarben durch diesen doppelten Farbeffekt zu den brillantesten aller Farben gehören. Bei anderen Ausführungsformen kann die Druckfarbe 53 Spezialeffekt-Farben umfassen, wobei insbesondere Interferenzpigmente, flüssigkristalline Farben oder Perlmutglanzpigmente vorgesehen sein können. Die Druckfarbe 53 kann auch eine Rezeptur von Tagesleuchtfarben und Spezialeffekt-Farben sein.

Als Farbraum wird hier das CIELab-System verstanden und unter Farbabstandsbewertung Delta E die Farbdifferenz im CIELab-System. Der Kopier-Farbraum ist somit der Farbraum im CIELab-System, der durch die in der Europa-Skala oder DIN-Skala festgelegten Farben für einen Vierfarbendruck bestimmt ist. Die Farben einer Farbkopie werden durch subtraktive Farbmischung erzeugt.

In einem ersten Überlappungsbereich 13 ist eine erste Mischfarbe 54 der ersten Körperfarbe 51 und der Druckfarbe 53 ausgebildet, wobei die erste Mischfarbe 54 außerhalb des Kopier-Farbraumes oder im Randbereich des Kopier-Farbraumes gelegen ist.

Der Überlappungsbereich 13 und die erste Mischfarbe können auf einfache Weise dadurch ausgebildet werden, dass ein Teil der ersten Körperfarbe 51 mit der Druckfarbe 53 überdruckt wird. In anderen Ausführungsformen kann auch die Druckfarbe 53 mit der ersten Körperfarbe 51 überdruckt werden oder die erste Mischfarbe 54 direkt gedruckt werden. Dabei erscheint es vorteilhaft, wenn der erste Überlappungsbereich 13 angrenzend an den ersten Bereich 1 und den Leuchtbereich 3 angeordnet ist, wodurch auch Farbunterschiede dieser Bereiche einfach festgestellt werden können.

Eine guter Kopierschutz kann erreicht werden, wenn sich am Original die Druckfarbe 53 von der ersten Mischfarbe 54 unterscheidet, bei einer Farbkopie mittels eines Kopiergerätes mit Grundeinstellung die Druckfarbe 53 und die erste Mischfarbe 54 mit einer Farbabstandsbewertung Delta E von weniger als 3, vorzugsweise weniger als 2, insbesondere weniger als 1, reproduziert werden. Dabei wird als Grundeinstellung die Standardeinstellung eines Farbkopierers verstanden, bei der die durchschnittliche Abweichung von Farben im Kopier-Farbraum mit den Farben auf der Farbkopie möglichst gering ist.

Neben dieser Grundeinstellung können Kopierer üblicherweise auch auf die Einstellung "kalt" bzw. "warm" eingestellt werden, bei denen eine zusätzliche Gewichtung der Farben bei der Rezeptierung vorgenommen werden.

In Fig. 5 sind die Reflexionskurven im sichtbaren Bereich der Farben des Sicherheitsmerkmals 8 dargestellt. Eine im Wesentlichen gleiche Rezeptierung der Druckfarbe 53 und der ersten Mischfarbe 54 kann auf einfache Weise erreicht werden, wenn die Intensität der ersten Körperfarbe 51 im sichtbaren Bereich im Wesentlichen unterhalb der Intensität der Druckfarbe 53 ist, wobei sich eine geringfügige Überschreitung in Bereichen geringer Intensität als unbedeutend gezeigt hat.

Als Kriterium scheint bedeutsam zu sein, dass das Maximum der Reflexionskurve der ersten Mischfarbe 54 größer als das Maximum der Reflexionskurve der ersten Körperfarbe 51 ist. Weiters hat es sich als günstig gezeigt, wenn die Intensität der Reflexionskurve der ersten Mischfarbe 54 am Maximum größer als 90%, vorzugsweise größer als 95%, insbesondere größer als 100% ist. Diese hohen Intensitäten können aufgrund der fluoreszierenden Eigenschaften der Druckfarbe 53 erreicht werden.

Die Zuverlässigkeit des erfindungsgemäßen Sicherheitsmerkmals 8 kann erhöht werden, wenn in einem zweiten Bereich 2 eine zweite Körperfarbe 52 aufgebracht ist und in einem zweiten Überlappungsbereich 23 eine zweite Mischfarbe 55 der zweiten Körperfarbe 52 und der Druckfarbe 53 ausgebildet ist, wobei die zweite Mischfarbe außerhalb des Kopier-Farbraumes gelegen ist.

Die zweite Mischfarbe 55 kann auf einfache Weise durch Überdrucken eines Teiles der zweiten Körperfarbe 52 mit der Druckfarbe 53 erzeugt werden. Dabei erscheint es vorteilhaft, wenn der zweite Überlappungsbereich 23 angrenzend an den zweiten Bereich 2 und angrenzend an den Leuchtbereich 3 angeordnet ist.

Für die zweite Körperfarbe 52 und die zweite Mischfarbe 55 gilt das für die erste Körperfarbe 51 und die erste Mischfarbe 54 Ausgeführte analog. Insbesondere erscheint es günstig, wenn die Intensität der zweiten Körperfarbe 52 im sichtbaren Bereich im Wesentlichen unterhalb der Intensität der Druckfarbe 53 ist, wobei sich eine geringfügige Überschreitung in Bereichen geringer Intensität als unbedeutend gezeigt hat.

Ein guter Kopierschutz kann erreicht werden, wenn bei einer Farbkopie mittels eines Kopiergerätes mit Grundeinstellung die Druckfarbe 53 und die zweite Mischfarbe 55 mit einer Farbabstandsbewertung Delta E von weniger als 3, vorzugsweise weniger als 2, insbesondere weniger als 1, reproduziert werden.

Dabei soll das Maximum der Reflexionskurve der zweiten Mischfarbe 55 größer als das Maximum der Reflexionskurve der zweiten Körperfarbe 52 sein. Weiters hat es sich als günstig gezeigt, wenn die Intensität der Reflexionskurve der zweiten Mischfarbe 55 am Maximum größer als 90%, vorzugsweise größer als 95%, insbesondere größer als 100% ist. Diese hohen Intensitäten können insbesondere bei Verwendung einer Tagesleuchtfarbe als Druckfarbe 53 aufgrund der fluoreszierenden Eigenschaften auf einfache Weise erreicht werden.

Ein besonders guter Kopierschutz ergibt sich, wenn die erste Körperfarbe 51 im Wesentlichen eine Komplementärfarbe der zweiten Körperfarbe 52 ist. Dadurch kann das Sicherheitsmerkmal auch bei einer Veränderung der Einstellungen des Kopierers nicht so wiedergegeben werden, dass die Farbkopie nicht sofort als Farbkopie erkannt wird. Wird eine Einstellung gewählt, die den Kontrast zwischen einer der Mischfarben 54, 55 und der Druckfarbe 53 verstärkt, so wird bei dieser Einstellung der Kontrast zwischen der Druckfarbe 53 und der anderen der Mischfarben 54, 55 verringert.

Es hat sich gezeigt, dass gute Ergebnisse auch erreicht werden, wenn eine der Körperfarben 51, 52 einen höheren Anteil an einer ersten Grundfarbe und einen niedrigeren Anteil an einer zweiten Grundfarbe als die andere der Körperfarben 51, 52 aufweist, wobei bei der Druckfarbe 53 der Anteil der dritten Grundfarbe kleiner als der Anteil der ersten Grundfarbe und der zweiten Grundfarbe ist und wobei die erste Grundfarbe, die zweite Grundfarbe und die dritte Grundfarbe aus der Menge der Grundfarben rot, grün und blau gewählt sind. Bei Verwendung einer Druckfarbe 53 mit hohem Rotanteil und Grünanteil, beispielsweise einer gelben Tagesleuchtfarbe, ist dies der Fall, wenn eine der Körperfarben 51, 52 einen höheren Grünanteil und einen niedrigeren Rotanteil als die andere der Körperfarben 51, 52 aufweist.

Bei einer erfindungsgemäßen Farbkopie eines erfindungsgemäßen Sicherheitsmerkmals kann erreicht werden, dass der erste Überlappungsbereich 13, der Leuchtbereich 3 und gegebenenfalls der zweite Überlappungsbereich 23 in der Farbkopie als Einheitsbereich 4 erscheint. Ein normalsichtiges menschliches Auge kann auf einem originalen Sicherheitsmerkmal 8 den Leuchtbereich 3 von dem ersten Überlappungsbereich 13 und von dem zweiten Überlappungsbereich 23 unterscheiden. Ist diese Unterscheidung durch die Ausbildung des Einheitsbereiches 4 nicht möglich, so kann die Farbkopie einfach und schnell als Fälschung erkannt werden. Eine derartige Farbkopie ist schematisch in Fig. 2 gezeigt. Durch Veränderung der Einstellungen des Farbkopierers kann die Gewichtung der Farben verändert werden, wodurch der erste Überlappungsbereich 13 bzw. der zweite Überlappungsbereich 23 sichtbar gemacht werden können. Durch die Veränderung der Gewichtung der Farben wird aber auch die Wiedergabe aller anderen Farben des Sicherheitsdokumentes 9 auf der Farbkopie verändert, wodurch die Farbkopie unnatürlich wirkt und ebenfalls einfach und schnell als Fälschung erkannt werden kann. In Fig. 3 ist eine Farbkopie, bei der die kalten Farben betont werden und in Fig. 4 eine Farbkopie bei der die warmen Farben betont werden, schematisch dargestellt. Es hat sich gezeigt, dass es bei einem hinreichenden Abstand der beiden Körperfarben 51, 52 auch bei einem Verändern der Einstellungen des Farbkopierers nicht möglich ist, den ersten Überlappungsbereich 13, den zweiten Überlappungsbereich 23 und den Leuchtbereich 3 so zu kopieren, dass diese Bereiche für das menschliche Auge auf der Farbkopie unterscheidbar sind.

Auch Farbenblinde, die von dem Leuchtbereich 3 zumindest den ersten Überlappungsbereich 13 oder den zweiten Überlappungsbereich 23 unterscheiden können, wobei es ausreichend ist, wenn sie als unterschiedliche Grautöne wahrgenommen werden, können mittels des erfindungsgemäßen Sicherheitsmerkmals eine Farbkopie von einem originalen Sicherheitsdokument 9 unterscheiden.

Ein weiterer Vorteil des erfindungsgemäßen Sicherheitsmerkmals 8 ist, dass bei Verwendung einer Tagesleuchtfarbe als Druckfarbe 53 diese aufgrund ihrer fluoreszierenden Eigenschaften ein weiteres Sicherheitsmerkmal darstellt. Dabei wird die Fluoreszenz in dem Leuchtbereich 3, in dem ersten Überlappungsbereich 13 und in dem zweiten Überlappungsbereich 23 unterschiedlich stark angeregt, sodass durch die unterschiedliche Intensität ein zusätzliches Sicherheitsmerkmal ausgebildet ist.

Für die Aufbringung der Körperfarben 51, 52 scheint insbesondere der indirekte Hochdruck oder der Nass-Offsetdruck und für die Aufbringung der Druckfarbe 3 insbesondere der Siebdruck, der Tiefdruck oder der Flexodruck geeignet zu sein.

Die Vorteile des erfindungsgemäßen Sicherheitsmerkmals 8 treten auch beim Ausdrucken nach einem vorhergehenden Einscannen auf.

## Patentansprüche

1. Sicherheitsmerkmal (8) für Sicherheitsdokumente (9), insbesondere Banknoten, wobei in einem ersten Bereich (1) eine erste Körperfarbe (51) und in einem Leuchtbereich (3) eine Druckfarbe (53), insbesondere eine Tagesleuchtfarbe, aufgebracht ist, wobei die Druckfarbe (53) außerhalb des Kopier-Farbraumes des Vierfarbendruckes gemäß der Europa-Skala oder DIN-Skala gelegen ist, **dadurch gekennzeichnet, dass** in einem ersten Überlappungsbereich (13) eine erste Mischfarbe (54) der ersten Körperfarbe (51) und der Druckfarbe (53) ausgebildet ist, und dass die erste Mischfarbe (54) außerhalb des Kopier-Farbraumes oder im Randbereich des Kopier-Farbraumes gelegen ist.

2. Sicherheitsmerkmal (8) nach Anspruch 1, **dadurch gekennzeichnet, dass** der erste Überlappungsbereich (13) angrenzend an den ersten Bereich (1) und angrenzend an den Leuchtbereich (3) angeordnet ist.

3. Sicherheitsmerkmal (8) nach Anspruch 1 oder 2, **dadurch gekennzeichnet, dass** das Maximum der Reflexionskurven der ersten Mischfarbe (54) größer als das Maximum der Reflexionskurve der ersten Körperfarbe (51) ist.

4. Sicherheitsmerkmal (8) nach einem der Ansprüche 1 bis 3, **dadurch gekennzeichnet, dass** die Intensität der Reflexionskurve der ersten Mischfarbe (54) am Maximum größer als 90%, vorzugsweise größer als 95%, insbesondere größer als 100%, ist.

5. Sicherheitsmerkmal (8) nach einem der Ansprüche 1 bis 4, **dadurch gekennzeichnet, dass** in einem zweiten Bereich (2) eine zweite Körperfarbe (52) aufgebracht ist, und dass in einem zweiten Überlappungsbereich (23) eine zweite Mischfarbe (55) der zweiten Körperfarben (52) und der Druckfarbe (53) ausgebildet ist, und dass die zweite Mischfarbe (55) außerhalb des Kopier-Farbraumes gelegen ist.

6. Sicherheitsmerkmal (8) nach Anspruch 5, **dadurch gekennzeichnet, dass** der zweite Überlappungsbereich (23) angrenzend an den zweiten Bereich (2) und angrenzend an den Leuchtbereich (3) angeordnet ist.

7. Sicherheitsmerkmal (8) nach Anspruch 5 oder 6, **dadurch gekennzeichnet, dass** das Maximum der Reflexionskurve der zweiten Mischfarbe (55) größer als das Maximum der Reflexionskurve der zweiten Körperfarbe (52) ist.

8. Sicherheitsmerkmal (8) nach einem der Ansprüche 5 bis 7, **dadurch gekennzeichnet, dass** die Intensität der Reflexionskurve der zweiten Mischfarbe (55) am Maximum größer als 90%, vorzugsweise größer als 95%, insbesondere größer als 100%, ist.

9. Sicherheitsmerkmal (8) nach einem der Ansprüche 5 bis 8, **dadurch gekennzeichnet, dass** eine der Körperfarben (51, 52) einen höheren Anteil an einer ersten Grundfarbe und einen niedrigeren Anteil an einer zweiten Grundfarbe als die andere der Körperfarben (51, 52) aufweist, wobei bei der Druckfarbe (53) der Anteil der dritten Grundfarbe kleiner als der Anteil der ersten Grundfarbe und der zweiten Grundfarbe ist und wobei die erste Grundfarbe, die zweite Grundfarbe und die dritte Grundfarbe aus der Menge der Grundfarben rot, grün und blau gewählt sind.

10. Sicherheitsmerkmal (8) nach einem der Ansprüche 5 bis 9, **dadurch gekennzeichnet, dass** die erste Körperfarbe (51) im Wesentlichen eine Komplementärfarbe der zweiten Körperfarbe (52) ist.

11. Sicherheitsdokument (9), insbesondere Banknote, mit einem Sicherheitsmerkmal (8) nach einem der Ansprüche 1 bis 10.

## Claims

1. A security feature (8) for security documents (9), especially bank notes, with a first body color (51) being applied in a first region (1) and a printing ink (53), especially a day luminescent dye, being applied in an illuminating region (3), with the printing ink (53) being applied outside the copy dye range of the four color print according to the Europe scale or DIN scale, **characterized in that** a first mixed color (54) of the first body color (51) and the printing ink (53) is applied in a first overlapping region (13), and that the first mixed color (54) is arranged outside of the copy dye range or in the boundary region of the copy dye range.

2. A security feature (8) according to claim 1, **characterized in that** the first overlapping region (13) is arranged adjacent to the first region (1) and adjacent to the illuminating region (3).

3. A security feature (8) according to claim 1 or 2, **characterized in that** the maximum of the reflection curve of the first mixed color (54) is higher than the maximum of the reflection curve of the first body color (51).

4. A security feature (8) according to one of the claims 1 to 3, **characterized in that** the intensity of the reflection curve of the first mixed color (54) at maximum is higher than 90%, preferably higher than 95%, more preferably higher than 100%.

5. A security feature (8) according to one of the claims 1 to 4, **characterized in that** in a second region (2) a second body color (52) is applied and that in a second overlapping region (23) a second mixed color (55) of the second body color (52) and the printing ink (53) is formed, and that the second mixed color (55) is situated outside of the copy dye range.

6. A security feature (8) according to claim 5, **characterized in that** the second overlapping region (23) is arranged adjacent to the second region (2) and adjacent to the illuminating region (3).

7. A security feature (8) according to claim 5 or 6, **characterized in that** the maximum of the reflection curve of the second mixed color (55) is higher than the maximum of the reflection curve of the second body color (52).

8. A security feature (8) according to one of the claims 5 to 7, **characterized in that** the intensity of the reflection curve of the second mixed color (55) at the maximum is higher than 90%, preferably higher than 95%, and more preferably higher than 100%.

9. A security feature (8) according to one of the claims 5 to 8, **characterized in that** one of the body colors (51, 52) has a higher share in a first primary color and a lower share in a second primary color than the other of the body colors (51, 52), with the percentage in the third primary color being smaller than the percentage of the first primary color and the second primary color in the printing ink (53) and with the first primary color, the second primary color and the third primary color being chosen from the quantity of the primary colors of red, green and blue.

10. A security feature (8) according to one of the claims 5 to 9, **characterized in that** the first body color (51) is substantially a complementary color of the second body color (52).

11. A security document (9), especially a bank note, comprising a security feature (8) according to one of the claims 1 to 10.

## Revendications

1. Caractéristique de sécurité (8) pour des documents de sécurité (9), en particulier des billets de banque, dans laquelle est appliquée, dans une première zone (1), une première couleur de corps (51) et dans une zone luminescente (3) une encre d'imprimerie (53), en particulier une encre luminescente en lumière du jour, laquelle encre d'imprimerie (53) se situe en dehors de l'espace chromatique de copie de l'impression en quadrichromie selon l'échelle Europa ou l'échelle DIN, **caractérisée en ce que** dans une première zone de chevauchement (13), une première couleur mélangée (54) est formée à partir de la première couleur de corps (51) et de l'encre d'imprimerie (53), et **en ce que** la première couleur mélangée (54) se situe en dehors de l'espace chromatique de copie ou à la marge de l'espace chromatique de copie.

2. Caractéristique de sécurité (8) selon la revendication 1, **caractérisée en ce que** la première zone de chevauchement (13) est limitrophe de la première zone (1) et limitrophe de la zone luminescente (3).

3. Caractéristique de sécurité (8) selon la revendication 1 ou 2, **caractérisée en ce que** le maximum de la courbe de réflexion de la première couleur mélangée (54) est supérieur au maximum de la courbe de réflexion de la première couleur de corps (51).

4. Caractéristique de sécurité (8) selon l'une des revendications 1 à 3, **caractérisée en ce que** l'intensité de la courbe de réflexion de la première couleur mélangée (54) au maximum est supérieure à 90 %, de préférence supérieure à 95 %, et en particulier supérieure à 100%.

5. Caractéristique de sécurité (8) selon l'une des revendications 1 à 4, **caractérisée en ce qu'**est appliquée dans une deuxième zone (2) une deuxième couleur de corps (52) et **en ce que** dans une deuxième zone de chevauchement (23), une deuxième couleur mélangée (55) est formée à partir de la deuxième couleur de corps (52) et de l'encre d'imprimerie (53), et **en ce que** la deuxième couleur mélangée (55) se situe en dehors de l'espace chromatique de copie.

6. Caractéristique de sécurité (8) selon la revendication 5, **caractérisée en ce que** la deuxième zone de chevauchement (23) est limitrophe de la deuxième zone (2) et limitrophe de la zone luminescente (3).

7. Caractéristique de sécurité (8) selon la revendication 5 ou 6, **caractérisée en ce que** le maximum de la courbe de réflexion de la deuxième couleur mélangée (55) est supérieur au maximum de la courbe de réflexion de la deuxième couleur de corps (52).

8. Caractéristique de sécurité (8) selon l'une des revendications 5 à 7, **caractérisée en ce que** l'intensité de la courbe de réflexion de la deuxième couleur mélangée (55) au maximum est supérieure à 90 %, de préférence supérieure à 95 % et en particulier supérieure à 100 %.

9. Caractéristique de sécurité (8) selon l'une des revendications 5 à 8, **caractérisée en ce qu'**une des couleurs de corps (51, 52) présente une plus forte proportion d'une première couleur fondamentale et une plus faible proportion d'une deuxième couleur fondamentale que la deuxième des couleurs de corps (51, 52), la proportion de la troisième couleur fondamentale étant plus faible que la proportion de la première couleur fondamentale et de la deuxième couleur fondamentale dans l'encre d'imprimerie (53) et la première couleur fondamentale, la deuxième et la troisième étant choisies parmi le groupe de couleurs fondamentales rouge, vert et bleu.

10. Caractéristique de sécurité (8) selon l'une des revendications 5 à 9, **caractérisée en ce que** la première couleur de corps (51) est pour l'essentiel une couleur complémentaire de la deuxième couleur de corps (52).

11. Document de sécurité (9), en particulier billet de banque, avec une caractéristique de sécurité (8) selon l'une des revendications 1 à 10.
